# EUROPÄISCHE PATENTANMELDUNG

(11) **EP 4 603 661 A1**
(43) Veröffentlichungstag der Anmeldung: **20.08.2025**
(21) Anmeldenummer: 25158759.8
(22) Anmeldetag: 19.02.2025
(51) Int. Cl.: E04G 5/00, E04G 5/14

(54) **ANBAUVORRICHTUNG FÜR EIN BAUGERÜST**

(30) Priorität: 19.02.2024 DE 102024104483
(71) Anmelder: Gala, Eugen, 70839 Gerlingen (DE)
(72) Erfinder: Gala, Eugen, 70839 Gerlingen (DE)
(74) Vertreter: Mammel und Maser Patentanwälte PartG mbB

(57) **Zusammenfassung**

Die Erfindung betrifft eine Anbauvorrichtung (11) für ein Baugerüst (12), welches schnell und einfach an einem Baugerüst (12) befestigbar ist (siehe Figur 1).

## Beschreibung

Die Erfindung betrifft eine Anbauvorrichtung für ein Baugerüst bzw. zum Positionieren an einem Baugerüst, insbesondere für eine Arbeitsvorbereitung zur Anbringung einer Dämmung an einer Fassade.

Zur Herstellung einer Fassadendämmung ist es erforderlich, dass Dämmplatten an einer Seite mit einem Klebemittel versehen werden, sodass die Dämmplatte an einer Wand eines zu dämmenden Gebäudes befestigt werden kann. Dabei ist es erforderlich, dass entlang jeder Seitenkante der Dämmplatte ein streifenförmiger Klebemittelauftrag erfolgt. Zudem können im mittleren Bereich der Dämmplatte ein oder mehrere Klebemittelpunkte aufgebracht werden. Diese Tätigkeit ist auf einem Baugerüst durchzuführen. Ein solches Baugerüst weist eine beschränkte Breite auf, sodass der Arbeitsbereich für die Handhabung solcher Dämmplatten und das Aufbringen eines Klebemittels beschränkt ist. Solche Dämmplatten weisen beispielsweise ein Maß von 500 x 1000 mm oder 400 x 1200 mm auf. Durch diesen beschränkten Platzbedarf auf dem Baugerüst ist das Aufbringen des Klebemittels auf die Dämmplatte vor deren Befestigung an der Wand des Gebäudes umständlich und zeitaufwendig.

Der Erfindung liegt die Aufgabe zugrunde, eine Anbauvorrichtung zum Positionieren an einem Baugerüst vorzuschlagen, durch welche eine Reduzierung der Arbeitszeit auf einem Baugerüst, insbesondere zum Anbringen von Dämmstoffplatten an einer Wand eines Gebäudes, ermöglicht ist.

Diese Aufgabe wird durch eine Anbauvorrichtung gelöst, welche ein Gehäuse umfasst, welches zumindest ein erstes und ein zweites Einhängeelement umfasst, die jeweils ein Greifelement zum Angreifen an einer horizontalen Strebe aufweisen, wobei die Greifelemente einen offenen Aufnahmebereich aufweisen und mit einem in dem Gehäuse vorgesehenen Befestigungsmechanismus, der mit zumindest einem Betätigungselement oder einem Handgriff betätigbar ist und durch welchen die Einhängeelemente zum Fixieren der Anbauvorrichtung an den horizontalen Streben, vorzugsweise unter Spannung und/oder Klemmung, positionierbar sind und mit einer an dem Gehäuse oder dem oberen Einhängeelement positionierbaren Arbeitsfläche. Diese Anbauvorrichtung weist den Vorteil auf, dass diese an den Laufbereich oder Arbeitsbereich des Baugerüstes angrenzend positionierbar und fixierbar ist, um eine Arbeitsfläche aufzunehmen. Die Arbeitsfläche kann bei Bedarf an dem oberen Einhängeelement durch Einhängen oder Einsetzen positionierbar sein. Auch kann die Arbeitsfläche drehbar an dem Einhängeelement positioniert sein. Durch die an der Anbauvorrichtung vorgesehene Arbeitsfläche können verschiedene Funktionen erfüllt werden. Beispielsweise kann eine auf der Arbeitsfläche aufliegende Dämmstoffplatte in einfacher Weise mit Klebemittel bestrichen werden, wodurch das zusätzliche Halten der Dämmstoffplatte durch einen weiteren Arbeiter entfallen kann. Gleichzeitig wird dadurch das Aufbringen des Klebemittels auf die Dämmstoffplatte und die dafür benötigte Arbeitszeit reduziert. Auch kann die Arbeitsfläche als Auflage eines elektronischen Gerätes dienen oder zur Auflage von weiteren Bauelementen, wie beispielsweise Rohre, ausgebildet sein, die beispielsweise im Rohbau an ein Gebäude zu befestigen und installieren sind. Zudem kann durch die Anbauvorrichtung die Arbeitsfläche auf einer ergonomisch günstigen Höhe am Baugerüst anbringbar sein.

Des Weiteren ist bevorzugt vorgesehen, dass der Befestigungsmechanismus als ein Spannmechanismus ausgebildet ist, und der Spannmechanismus als Betätigungselement einen Handgriff oder ein Spannelement aufweist, und durch den Spannmechanismus das oder die Einhängeelemente aufeinander zu oder voneinander weg verfahrbar sind. Dies ermöglicht, dass die zwei einander gegenüberliegenden Einhängeelemente die horizontalen Streben umgreifen und durch Klemmung spannen. Alternativ können die beiden Einhängeelemente auch zwischen den beiden horizontalen Streben positioniert und auseinandergefahren werden, um ein Spannen durch Klemmung zu erzielen. Alternativ kann auch vorgesehen sein, dass das oder die Einhängeelemente aufeinander zu oder voneinander weg schwenkbar sind. Anstelle einer Verfahrbewegung kann auch durch eine Schwenkbewegung des zumindest einen Einhängeelementes eine klemmende Befestigung bzw. eine Befestigung durch Verspannen der Anbauvorrichtung an den horizontalen Streben erfolgen.

Des Weiteren ist bevorzugt vorgesehen, dass die zumindest zwei Einhängeelemente relativ zueinander verfahrbar an dem Gehäuse geführt oder relativ zueinander schwenkbar angeordnet sind.

Nach einer alternativen Ausführungsform der Anbauvorrichtung kann vorgesehen sein, dass ein Einhängeelement relativ zu dem Gehäuse verfahrbar oder schwenkbar ist und das zumindest eine weitere Einhängeelement fest an dem Gehäuse vorgesehen ist. Dadurch ist eine im Aufbau vereinfachte Ausführungsform der Anbauvorrichtung möglich.

An dem Gehäuse der Anbauvorrichtung kann bevorzugt zu dem verfahrbaren oder schwenkbaren Einhängeelement ein Klemmelement mit dem Greifelement vorgesehen sein, dessen offener Aufnahmebereich zu dem Aufnahmebereich des bewegbaren Einhängeelementes weist, so dass die Anbauvorrichtung durch beidseitige Klemmung an der horizontalen Strebe fixierbar ist.

Vorteilhafterweise ist vorgesehen, dass der Spannmechanismus in dem Gehäuse mit dem daran vorgesehenen Handgriff als ein Einhand-Spannmechanismus ausgebildet ist, bei welchem durch Betätigen des bewegbaren Handgriffs eine Zugstange verfahrbar oder schwenkbar ist, an dessen gegenüberliegenden Ende das Einhängeelement vorgesehen ist. Dadurch wird eine einfache und schnelle Montage der Anbauvorrichtung an dem Baugerüst ermöglicht sein.

Vorteilhafterweise ist vorgesehen, dass an dem Handgriff des Spannmechanismus eine Bremse oder Sperrklinke vorgesehen ist, durch deren Betätigung der Spannmechanismus lösbar ist. Dadurch kann die an einem Baugerüst befestigte Anbauvorrichtung in einfacher Weise gelöst und entnommen werden, beispielsweise um diese an einem anderen Ort an dem Baugerüst wieder zu fixieren.

Des Weiteren ist bevorzugt vorgesehen, dass an einer Oberseite des Gehäuses oder an einem oberen Einhängeelement eine Stecköffnung vorgesehen ist, in welche eine Steckachse einsetzbar ist, welche an der Arbeitsfläche vorgesehen ist oder an der Arbeitsfläche befestigbar ist. Somit können auch unterschiedlich große Arbeitsflächen an der Anbauvorrichtung montiert werden. Alternativ kann diese Stecköffnung auch zur Aufnahme von weiteren Bauteilen oder Komponenten dienen, welche eine Unterstützung bei den Tätigkeiten zur Anbringung der Fassadendämmung ermöglichen.

Des Weiteren ist bevorzugt vorgesehen, dass die Aufnahmebereiche der Einhängeelemente aufeinander zuweisend oder voneinander wegweisend ausgerichtet sind. Auch können die Aufnahmebereiche in einer alternativen Ausführungsform gleich ausgerichtet sein. In Abhängigkeit der Ausgestaltung des Befestigungsmechanismus kann die Ausrichtung der Aufnahmebereiche der Greifelemente erfolgen.

Die Einhängeelemente weisen bevorzugt ein U-förmiges Greifelement auf. Insbesondere ist dieses U-förmige Greifelement an den Durchmesser der horizontalen Strebe des Baugerüsts angepasst, so dass die Anbauvorrichtung quer zur Längsachse der Streben lagegesichert positioniert werden kann.

Nach einer alternativen Ausgestaltung des Betätigungsmechanismus ist vorgesehen, dass eines der Greifelemente zwei schwenkbare Klauen umfasst, welche durch das Betätigungselement in eine Greifposition oder in eine Löseposition überführbar sind. Beispielsweise kann die Anbauvorrichtung von oben auf die horizontalen Streben aufgesetzt werden, wobei beispielsweise ein unteres Greifelement mit dessen Aufnahmebereich an der unteren Stange angreift und das obere Greifelement auf die obere Stange aufgesetzt wird, wobei die schwenkbaren Klauen sich zunächst öffnen und darauffolgend die Stange zu umgreifend. Das Betätigungselement wird in eine Sperrposition zwischen den Klauen positioniert, sodass ein selbstständiges Öffnen der Klauen nicht mehr möglich ist. Durch ein aktives Lösen des Betätigungselements kann das Einhängeelement mit den schwenkbaren Klauen in eine Löseposition zum Abnehmen der Anbauvorrichtung überführbar sein.

Nach einer weiteren vorteilhaften Ausgestaltung der Anbauvorrichtung ist vorgesehen, dass ein zwischen zwei Einhängeelement angeordneter Zugstab in der Länge, vorzugsweise mit einem Teleskopmechanismus, veränderbar ist. Dadurch kann eine individuelle Anpassung der Anbauvorrichtung auf den gegebenen Abstand zwischen zwei horizontalen Stangen oder zwischen einer horizontalen Stange und einer Gerüstbohle ermöglicht sein.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine schematische Seitenansicht einer Anbauvorrichtung vor dem Fixieren an einem Baugerüst,
- Figur 2: eine schematische Seitenansicht der Anbauvorrichtung gemäß Figur 1 in einer fixierten Position an dem Baugerüst,
- Figur 3: eine schematische Seitenansicht einer alternativen Ausführungsform zu Figur 1,
- Figur 4: eine schematische Seitenansicht einer weiteren alternativen Ausführungsform zu Figur 1,
- Figur 5: eine schematische Seitenansicht der Anbauvorrichtung gemäß Figur 1 an dem Baugerüst,
- Figur 6: eine schematische Ansicht von oben auf die Anordnung gemäß Figur 5,
- Figur 7: eine schematische Ansicht einer weiteren Anbauvorrichtung zu Figur 5,
- Figur 8: eine schematische Seitenansicht einer alternativen Ausführungsform der Anbauvorrichtung zu Figur 1,
- Figur 9: eine schematische Detailansicht des Befestigungsmittel der Anbauvorrichtung gemäß Figur 8, und
- Figur 10: eine schematische Seitenansicht einer alternativen Ausführungsform der Anbauvorrichtung zu Figur 8.

In Figur 1 ist eine schematische Seitenansicht einer Anbauvorrichtung 11 dargestellt. Diese Anbauvorrichtung 11 ist in einer geöffneten Position oder in einer Aufsetzposition zum Fixieren an einem Baugerüst dargestellt. In Figur 2 ist die Anbauvorrichtung 11 in einer geschlossenen Position oder in einer an dem Baugerüst fixierten Gebrauchsposition dargestellt.

Die Anbauvorrichtung 11 umfasst ein Gehäuse 41, in welchem ein Befestigungsmittel 42 vorgesehen ist. In dem vorliegenden Ausführungsbeispiel ist der Befestigungsmittel ist als ein Spannmechanismus 42 ausgebildet. Dieser Spannmechanismus 42 kann über zumindest ein Betätigungselement, insbesondere einen Handgriff 43, betätigt werden, wobei zumindest ein Griffelement 44 gegenüber dem anderen Griffelement 45 bewegbar ist. Auch können beide Griffelemente 44, 45 aufeinander zubewegbar sein. Der Spannmechanismus 42 greift an einer Zugstange 46 an. Dadurch ist die Zugstange 46 relativ zum Gehäuse 41 verfahrbar. An einem aus dem Gehäuse 41 herausragenden Ende der Zugstange 46 ist ein oberes Einhängeelement 47 vorgesehen. Dieses Einhängeelement 47 umfasst ein Greifelement 48, welches vorzugsweise U-förmig oder halbkreisförmig ausgebildet ist. Die Geometrie des Greifelements 48 ist bevorzugt an den Durchmesser einer Strebe 18 eines Baugerüsts 12 (siehe Figur 5 und 6) angepasst. Dem Einhängeelement 47 gegenüberliegend ist an dem Gehäuse 41 ein unteres Einhängeelement 49 vorgesehen. Dieses Einhängeelement 49 ist an einem Zugstab 51 fest mit dem Gehäuse 41 verbunden.

Diese Anbauvorrichtung 11 umfasst des Weiteren an einem oberen Bereich des Einhängeelementes 47, der vorzugsweise als ein Kopfbereich ausgebildet ist, eine Steckbuchse 62. Diese Steckbuchse 62 kann sich auch in das Gehäuse 41 hinein erstrecken. Diese Steckbuchse 62 dient zur Aufnahme einer Steckachse 63, welche mit einer Arbeitsfläche 29 (siehe Figur 5 und 6) verbunden ist. Diese Arbeitsfläche 29 ist steckbar mit dem Einhängeelement 47 und/oder dem Gehäuse 41 verbunden.

Alternativ oder zusätzlich kann zumindest im Bereich des Einhängeelements 47 und/oder einem Gehäuse 41 zumindest ein Radiallager 60 vorgesehen sein, um die Steckachse 63 drehbar zu lagern.

Zum Fixieren der Anbauvorrichtung 11 an einem Baugerüst 12 wird die Anbauvorrichtung 11 zu zwei horizontalen Streben 18, 19 ausgerichtet und positioniert, wie dies in Figur 1 dargestellt ist. Darauffolgend wird der Spannmechanismus 42 betätigt. Dieser ist bevorzugt als ein Einhand-Spannmechanismus ausgebildet, sodass mit einer Hand die Anbauvorrichtung 11 in ihrer Position zu den horizontalen Streben 18, 19 gehalten werden kann und mit der anderen Hand der Spannmechanismus 42 betätigt werden kann. Durch das Betätigen des Handgriffs 43 erfolgt eine Verfahrbewegung des oberen Einhängeelements 47 in Richtung auf das Gehäuse 41 bzw. das untere Einhängeelement 49. Dies ermöglicht, dass die Anbauvorrichtung 11 durch Klemmen und/oder Verspannen an den horizontalen Streben 18, 19 fixiert werden kann.

An dem Gehäuse 41 ist bevorzugt ein weiteres Klemmelement 65 vorgesehen. Dieses Klemmelement 65 ist dem oberen Einhängeelement 47 zugeordnet. Dieses Klemmelement 65 weist ebenfalls ein Greifelement auf, dessen offener Aufnahmebereich spiegelbildlich zu dem des Einhängeelementes 47 ausgerichtet ist. Dadurch ist ein beidseitiges Umgreifen der oberen horizontalen Strebe 18 durch das Klemmelement 65 und das obere Einhängeelement 47 ermöglicht. Zusätzlich greift das andere Einhängeelement 49 an der mittleren bzw. unteren Strebe 19 an. Dadurch kann eine erhöhte Sicherheit bei der Befestigung der Anbauvorrichtung 11 an dem Baugerüst 12 ermöglicht sein. Der Spannmechanismus 42 weist eine Art Ratschenfunktion auf. Mit zunehmender Betätigung mittels dem Handgriff 43 wird eine Verfahrbewegung der Zugstange in nur eine Richtung angesteuert, wobei diese gegen selbstständiges Lösen bzw. Öffnen gesichert ist.

Sofern nach dem Gebrauch der Anbauvorrichtung 11 diese vom Baugerüst 12 zu lösen ist, wird eine Sperrklinke 66 an dem Griffelement 45 betätigt, wodurch der Spannmechanismus 42 gelöst wird. Dadurch wird eine Verfahrbewegung der Zugstange 46 freigegeben, wodurch die Einhängeelemente 47, 49 von den Streben 18, 19 gelöst werden können.

In Figur 3 ist eine alternative Ausführungsform zu der Anbauvorrichtung gemäß Figur 1 und 2 dargestellt. Diese Ausführungsform gemäß Figur 3 weicht lediglich darin ab, dass das zusätzliche Klemmelement 65 nicht vorgesehen ist. Im Übrigen entspricht die Anbauvorrichtung 11 gemäß Figur 3 im Aufbau und der Funktion der Ausführungsform gemäß den Figuren 1 und 2.

In Figur 4 ist eine alternative Ausführungsform zu Figur 3 dargestellt. Diese Ausführungsform der Anbauvorrichtung 11 gemäß Figur 4 unterscheidet sich dahingehend, dass das obere Einhängeelement 47 fest mit dem Gehäuse verbunden ist. Die Zugstange 46 ist an dem Zugstab 51 vorgesehen. Dies bedeutet, dass das untere Einhängeelement 49 relativ zum Gehäuse 41 verfahrbar ist. Das Funktionsprinzip der Anbauvorrichtung 11 gemäß Figur 3 ist dahingehend abgeändert, dass anstelle dem oberen Einhängeelement 47 das untere Einhängeelement 49 relativ zum Gehäuse 41 verfahrbar ist. Der Spannmechanismus 42 wirkt analog.

Gemäß einer weiteren alternativen Ausführungsform der Anbauvorrichtung 11 gemäß Figur 1 oder 3 kann vorgesehen sein, dass das obere Einhängeelement 47 schwenkbar mit dem Gehäuse 41 verbunden ist. Diese Schwenkbewegung kann wiederum durch einen Spannmechanismus 42 aus einer Öffnungsposition in eine Schließposition übergeführt werden, sodass das obere Einhängeelement 47 an der oberen Strebe 18 und das untere Einhängeelement 49 an der unteren Strebe 19 durch Klemmen und/oder Verspannen fixiert angeordnet ist.

In Figur 5 ist eine Seitenansicht eines Baugerüstes 12 mit einer daran befestigten Anbauvorrichtung 11 dargestellt. Die Figur 6 zeigt eine schematische Ansicht von oben auf das Baugerüst 12 gemäß Figur 5. Dieses Baugerüst 12, welches als solches bekannt ist, umfasst vertikale Streben 14, die durch kurze horizontale Streben 16 zu einem Rahmen 17 verbunden sind. Zwei einander gegenüberliegende Rahmen 17 werden durch obere horizontale Streben 18 und mittlere horizontale Streben 19 verbunden. Des Weiteren ist zumindest eine Gerüstbohle 21, vorzugsweise sind zwei Gerüstbohlen 21 zwischen den beiden Rahmen 17 vorgesehen. Diese Gerüstbohlen 21 werden an den kurzen horizontalen Streben 16 eingehängt. Ergänzend ist der Gerüstbohle 21 zugeordnet und an einer Außenseite des Baugerüstes 12 ein Bordbrett 20 vorgesehen, welches an den äußeren vertikalen Streben 14 befestigt ist. Dieser Aufbau kann beliebig verlängert und/oder in der Höhe vervielfacht werden.

In der Draufsicht gemäß Figur 6 bilden die Gerüstbohlen 21 zwischen den beiden horizontalen Streben 18, 19 einen Laufweg, der in der Breite durch die horizontalen Streben 18, 19 beschränkt ist. Dieser Laufweg bildet gleichzeitig auch einen Arbeitsbereich innerhalb des Baugerüstes 12.

Die Anbauvorrichtung 11 ist gemäß der Seitenansicht in Figur 2, 3 oder 4 an dem Baugerüst 12 gemäß Figur 5 befestigt. Dabei kann vorgesehen sein, dass die Anbauvorrichtung 11 an der oberen horizontalen Strebe 18 und mittleren horizontalen Strebe 19 befestigt ist. Auch kann die Anbauvorrichtung 11 an der mittleren horizontalen Strebe 19 und der Gerüstbohle 21 befestigt sein. Auch kann die Anbauvorrichtung 11 an der oberen horizontalen Strebe 18 und der Gerüstbohle 21 befestigt sein. In die Steckbuchse 62 wird die Steckachse 63 eingesetzt, an welcher die Arbeitsfläche 29 befestigt ist. Die Steckachse 63 ist in der Steckbuchse 62 drehbar um eine Achse 28 gelagert. Die Arbeitsfläche 29 ist beispielsweise als eine rechteckförmige Platte ausgebildet. Das Format der Arbeitsfläche 29 kann einem kleinsten Standardmaß für eine Dämmstoffplatte entsprechen. Die Arbeitsplatte kann beispielsweise ein Maß von 500 × 1000 mm oder 400 × 1200 mm aufweisen. Auch kann die Arbeitsfläche 29 in einem kleineren Format ausgebildet sein.

Zum Anbringen von Dämmstoffplatte 35 an der Wand 25 werden diese auf der Arbeitsfläche 29 der Anbauvorrichtung 11 aufgelegt. Im Anschluss daran wird entlang einer Seitenkante 36 der Dämmstoffplatte 35 streifenförmig ein Klebemittel 37 aufgebracht. Im Anschluss wird die Arbeitsfläche 29 um 90° gedreht, sodass entlang der nächsten innerhalb des Laufweges liegenden Seitenkante der Dämmstoffplatte ein weiterer Klebestreifen 37 aufgebracht wird. Dies wird zwei weitere Male wiederholt. Ergänzend kann im mittleren Bereich der Dämmstoffplatte 35 zumindest ein weiterer Klebemittelauftrag erfolgen. Im Anschluss daran wird die Dämmstoffplatte 35 von der Arbeitsfläche 29 entnommen und kann an der Wand 25 verlegt werden.

Die Arbeitsfläche 29 mit der daran angeordneten Steckbuchse 52 kann weitere alternative Ausgestaltungen umfassen. Beispielsweise kann an der Arbeitsfläche 29 eine Klappe in Form eines Sonnenschutzes vorgesehen sein und/oder die Arbeitsfläche 29 zur Auflage eines elektronischen Gerätes dienen. Die Arbeitsfläche 29 kann auch als ein U-förmiges Profil ausgebildet sein, um beispielsweise Rohre, Dachrinnen oder dergleichen darin aufzunehmen. Sofern solche Installationen von Rohren oder Dachrinnen vorgesehen sind, können bevorzugt zwei Anbauvorrichtungen 11 benachbart zueinander an dem Baugerüst 12 vorgesehen sein, sodass das Rohr, die Dachrinne oder dergleichen zumindest durch zwei Auflagepunkte aufliegen gelagert werden können.

Des Weiteren kann vorgesehen sein, dass an dem Gehäuse 41 der Anbauvorrichtung 11 Befestigungsaufnahmen vorgesehen sind. An diesen Befestigungsaufnahmen können verschiedentliche Adapter angebracht werden. Beispielsweise kann ein Getränkehalter oder ein Werkzeughalter oder dergleichen daran angeordnet werden.

In Figur 7 ist eine schematische Seitenansicht von einem Baugerüst 12 dargestellt, an welchem beispielsweise zwei benachbart zueinander angeordnete Anbauvorrichtungen 11 positioniert und fixiert sind. Bevorzugt ist vorgesehen, dass die Arbeitsfläche 29 mit jeweils einer Steckachse 63 an der jeweiligen Anbauvorrichtung 11 fixiert ist. Auch können mehrere Anbauvorrichtungen 11 die Arbeitsfläche 29 aufnehmen. Diese Arbeitsfläche 29 kann eine größere Länge als die drehbar ausgebildete Arbeitsfläche 29 aufweisen. Insbesondere kann dadurch ein Montagearbeitsplatz geschaffen werden. Beispielsweise können Aufnahmen zur Positionierung von Rohren auf der Arbeitsfläche 29 vorgesehen sein, um diese zu fixieren, oder mit weiteren Bauteilen zu verbinden. Dies ist insbesondere bei der Renovierung von Häusern der Fall, sofern beispielsweise Rohrleitungen an der Außenseite der Wand entlanggeführt werden müssen, bevor die Dämmung darauf aufgebracht wird. Eine solche Arbeitsfläche 29 kann vorteilhafterweise einen umlaufenden oder zumindest teilweise umlaufenden Rand 31 aufweisen, der gegenüber der Arbeitsfläche 29 erhöht ist. Dadurch ist sichergestellt, dass Werkzeug oder dergleichen auf der Arbeitsfläche 29 verbleibt. Die Steckachsen 63 können lösbar an einer Unterseite der Arbeitsfläche 29 vorgesehen sein. Auch können mehrere Buchsen an der Unterseite der Arbeitsfläche 29 vorgesehen sein, sodass die Steckachsen 63 in Abhängigkeit der Anzahl der Anbauvorrichtungen 11, mit denen die Arbeitsfläche 29 zu verbinden ist, eingesetzt werden können.

In Figur 8 ist eine schematische Seitenansicht einer alternativen Anbauvorrichtung 11 zu Figur 1 dargestellt. Diese Anbauvorrichtung 11 weist einen Befestigungsmechanismus 42 auf, der von der Ausführungsform gemäß Figur 1 abweicht. Dieser Befestigungsmechanismus 41 umfasst zwei Klauen 68, die schwenkbar an oder in dem Gehäuse 41 vorgesehen sind. Jede Klaue 68 weist einen offenen Aufnahmebereich zum Angriff an der horizontalen Strebe 18, 19 auf. An den gegenüberliegenden Enden der Klauen 68 ist ein Betätigungselement 43 vorgesehen. Dieses Betätigungselement 43 kann als Schieberiegel oder schwenkbarer Riegel ausgebildet sein. In einer Greifposition der Klauen 68 ist das Betätigungselement 43 zwischen den Enden der Klauen 68 positioniert, die dem Aufnahmebereich gegenüberliegen. Dadurch ist die Anbauvorrichtung 11 zu der horizontalen Strebe 18, 19 fixiert gehalten. Vorteilhafterweise kann die Position des Betätigungselementes 43 in der Greifposition durch ein Sicherungselement, wie beispielsweise ein Sprint, gesichert sein.

Die Figur 9 zeigt den Betätigungsmechanismus 42 gemäß Figur 8 in einer Löseposition bzw. geöffneten Position. Das Betätigungselement 43 ist entfernt von den Klauen 68 positioniert, sodass diese frei schwenkbar an oder in dem Gehäuse 41 gelagert sind. Dadurch kann ein Aufsetzen oder Abheben der Anbauvorrichtung 11 von der Strebe 18, 19 erfolgen.

Die Anbauvorrichtung 11 gemäß Figur 8 weist beispielsweise einen Zugstab 51 auf, der in der Länge veränderbar ist. Hierzu ist ein Teleskopmechanismus 71 vorgesehen. Dieser kann auch bei der Ausführungsform gemäß den Figuren 1 bis 4 vorgesehen sein.

In Figur 10 ist eine alternative Ausführungsform der Anbauvorrichtung 11 zu Figur 8 dargestellt. Diese Ausführungsform weicht dahingehend ab, dass der offene Aufnahmebereich des unteren Einhängeelementes 49 derart ausgerichtet ist, dass das Greifelement auf der unteren Strebe 19 nach dem Befestigen der Anbauvorrichtung 11 an der oberen Strebe 18 aufliegt. Diese Ausführungsform ermöglicht ebenso wie die vorbeschriebenen Ausführungsform das Anbringen der Anbauvorrichtung 11 an dem Baugerüst unter Klemmung und/oder Spannung. Auch an der Anbauvorrichtung 11 gemäß den Figuren 8 bis 10 können die vorbeschriebenen Ausführungsformen der Arbeitsfläche 29 vorgesehen sein.

## Patentansprüche

1. Anbauvorrichtung für ein Baugerüst (12),
- mit einem Gehäuse (41), welches ein oberes und ein unteres Einhängeelement (47, 49) umfasst, die jeweils ein Greifelement (48) zum Angreifen an jeweils einer horizontalen Strebe (18, 19) aufweisen, wobei die Greifelemente (48) einen offenen Aufnahmebereich aufweisen,
- mit einem an oder in dem Gehäuse (41) vorgesehenen Befestigungsmechanismus (42), der mit zumindest einem Betätigungselement (43) betätigbar ist und durch welchen das zumindest eine Einhängeelement (47, 49) zum Fixieren an der oder den horizontalen Streben (18, 19) positionierbar sind, und
- mit einer Arbeitsfläche (29), welche an dem oberen Einhängeelement (47) oder an dem Gehäuse (41) positionierbar ist.

2. Anbauvorrichtung nach Anspruch 1, **dadurch gekennzeichnet, dass** das Befestigungsmittel (42) als ein Spannmechanismus ausgebildet ist, und der Spannmechanismus als Betätigungselement (43) ein Handgriff oder ein Klemm- oder Spannelement aufweist, und durch den Spannmechanismus (42) das oder die Einhängeelemente (47, 49) aufeinander zu oder voneinander weg verfahrbar oder schwenkbar sind.

3. Anbauvorrichtung nach Anspruch 1 oder 2, **dadurch gekennzeichnet, dass** die Einhängeelemente (47, 49) relativ zueinander verfahrbar oder schwenkbar an dem Gehäuse (41) geführt oder angeordnet sind.

4. Anbauvorrichtung nach Anspruch 1 oder 2, **dadurch gekennzeichnet, dass** das eine Einhängeelement (47, 49) relativ zum Gehäuse (41) verfahrbar ist und das andere Einhängeelement (49, 47) fest an dem Gehäuse (41) vorgesehen ist.

5. Anbauvorrichtung nach einem der vorhergehenden Ansprüche, **dadurch gekennzeichnet, dass** an dem Gehäuse (41) zu dem bewegbaren Einhängeelement (47, 49) weisend ein Klemmelement (65) mit dem Greifelement (48) vorgesehen ist, wodurch die Anbauvorrichtung (11) an der horizontalen Strebe (18, 19) zwischen dem bewegbaren Einhängeelement (47, 49) und dem Klemmelement (65) durch beidseitige Klemmung fixiert ist.

6. Anbauvorrichtung nach einem der Ansprüche 2 bis 5, **dadurch gekennzeichnet, dass** der Spannmechanismus (42) mit dem Handgriff (43) als ein Einhand-Spannmechanismus ausgebildet ist, bei welchem durch Betätigen eines bewegbaren Griffelementes (44, 45) eine Zugstange (46) des Spannmechanismus (42) betätigbar ist, welches an dessen gegenüberliegenden freien Ende das Einhängeelement (47, 49) aufweist.

7. Anbauvorrichtung nach einem der Ansprüche 2 bis 6, **dadurch gekennzeichnet, dass** an dem Handgriff (43) des Spannmechanismus (42) eine Bremse oder eine Sperrklinke (66) vorgesehen ist, durch dessen Betätigung der Spannmechanismus (42) lösbar ist.

8. Anbauvorrichtung nach einem der vorhergehenden Ansprüche, **dadurch gekennzeichnet, dass** an einer Oberseite des Gehäuses (41) oder an einem oberen Einhängeelement (47) eine Steckbuchse (62) und/oder zumindest ein Radiallager (60) vorgesehen ist, um eine Steckachse (63), die an der Arbeitsfläche (29) angeordnet oder aufgenommen ist, aufzunehmen.

9. Anbauvorrichtung nach einem der vorhergehenden Ansprüche, **dadurch gekennzeichnet, dass** die Aufnahmebereiche der Greifelemente (48) aufeinander zuweisend oder voneinander wegweisend ausgerichtet sind.

10. Anbauvorrichtung nach einem der vorhergehenden Ansprüche, **dadurch gekennzeichnet, dass** die Einhängeelemente (47, 49) ein U-förmiges Greifelement (48) aufweisen, das vorzugsweise an einen Durchmesser der Strebe (18, 19) angepasst ist

11. Anbauvorrichtung nach einem der vorhergehenden Ansprüche, **dadurch gekennzeichnet, dass** eines der Greifelemente (48) als zwei schwenkbare Klauen (68) ausgebildet ist, die durch das Betätigungselement (41) in eine Greifposition an der Strebe (18, 19) oder in einer Löseposition von der Strebe (18, 19) überführbar sind.

12. Anbauvorrichtung nach einem der vorhergehenden Ansprüche, **dadurch gekennzeichnet, dass** ein zwischen zwei Einhängeelementen (47, 48) angeordneter Zugstab (51) in der Länge, vorzugsweise durch einen Teleskopmechanismus (71), veränderbar ist.
